# EUROPÄISCHE PATENTANMELDUNG

(11) **EP 2 014 479 A1**
(43) Veröffentlichungstag der Anmeldung: **14.01.2009**
(21) Anmeldenummer: 07011853.4
(22) Anmeldetag: 18.06.2007
(51) Int. Cl.: B41M 3/14, B42D 15/00, B42D 15/10

(54) **Sicherheitselemente mit maschinenlesbaren, visuell nicht erkennbaren Merkmalen**

(71) Anmelder: Constantia Hueck Folien GmbH & Co. KG, 92712 Pirk (DE)
(72) Erfinder: Trassl, Stephan, 85478 Kemnath (DE); Reich, Peter, 92712 Pirk (DE)
(74) Vertreter: Landgraf, Elvira

(57) **Zusammenfassung**

Sicherheitselemente bestehend aus einem Trägersubstrat auf das ein oder mehrere funktionelle Sicherheitsmerkmale aufgebracht sind, dadurch gekennzeichnet, dass das Trägersubstrat eine vollflächige oder partielle Bedruckung aus einer röntgenstrahlenabsorbierenden Beschichtung, die von einer Abdeckschicht abgedeckt ist, aufweist.

## Beschreibung

Die Erfindung betrifft Sicherheitselemente mit maschinenlesbaren Merkmalen, die eine erhöhte Fälschungssicherheit gewährleisten.

Sicherheitselemente in Form von Fäden, Streifen, Bändern, Patches oder anderen Formaten werden vor allem in Wertdokumenten, beispielsweise Banknoten, Ausweispapieren und dergleichen eingesetzt. Meist weisen diese Sicherheitselemente kombinierte Merkmale, beispielsweise optische Merkmale und/oder leitfähige Merkmale und/oder magnetische Merkmale auf.

Aufgabe der Erfindung war es Sicherheitselemente bereitzustellen, die visuell nicht erkennbare maschinenlesbare Merkmale aufweisen und eine erhöhte Fälschungssicherheit gewährleisten.

Gegenstand der Erfindung sind daher Sicherheitselemente bestehend aus einem Trägersubstrat auf das ein oder mehrere funktionelle Sicherheitsmerkmale aufgebracht sind, dadurch gekennzeichnet, dass das Trägersubstrat eine vollflächige oder partielle Bedruckung aus einer röntgenstrahlenabsorbierenden Beschichtung, die von einer Abdeckschicht abgedeckt ist, aufweist.

Ein weiterer Gegenstand der Erfindung ist ein Folienmaterial bestehend aus einem Trägersubstrat auf das eine oder mehrere funktionelle Sicherheitsmerkmale aufgebracht sind, dadurch gekennzeichnet, dass das Trägersubstrat eine vollflächige oder partielle Bedruckung aus einer röntgenstrahlenabsorbierenden Beschichtung, die von einer Abdeckschicht abgedeckt ist, aufweist.

Als Trägersubstrate kommen beispielsweise Trägerfolien, vorzugsweise flexible transparente Kunststofffolien, beispielsweise aus PI, PP, MOPP, PE, PPS, PEEK, PEK, PEI, PAEK, LCP, PEN, PBT, PET, PA, PC, COC, POM, ABS, PVC in Frage.
Die Trägerfolien weisen vorzugsweise eine Dicke von 5 - 700 µm, bevorzugt 5 - 200 µm, besonders bevorzugt 5 - 50 µm auf.

Ferner können als Trägersubstrat auch Metallfolien, beispielsweise Al-, Cu-, Sn-, Ni-, Fe- oder Edelstahlfolien mit einer Dicke von 5 - 200 µm, vorzugsweise 10 bis 80 µm, besonders bevorzugt 20 - 50 µm dienen. Die Folien können auch oberflächenbehandelt, beschichtet oder kaschiert beispielsweise mit Kunststoffen oder lackiert sein.

Ferner können als Trägersubstrate auch Papier oder Verbunde mit Papier, beispielsweise Verbunde mit Kunststoffen mit einem Flächengewicht von 20 - 500 g/m², vorzugsweise 40 - 200 g/m² verwendet werden.

Ferner können als Trägersubstrate Gewebe oder Vliese, wie Endlosfaservliese, Stapelfaservliese und dergleichen, die gegebenenfalls vernadelt und/oder kalandriert sein können, verwendet werden. Vorzugsweise bestehen solche Gewebe oder Vliese aus Kunststoffen, wie PP, PET, PA, PPS und dergleichen, es können aber auch Gewebe oder Vliese aus natürlichen, gegebenenfalls behandelten Fasern, wie Viskosefasern eingesetzt werden. Die eingesetzten Vliese oder Gewebe weisen ein Flächengewicht von etwa 20 g/m² bis 500 g/m² auf. Gegebenenfalls müssen die Vliese oder Gewebe oberflächenbehandelt werden.

Das Trägersubstrat wird vollflächig oder partiell mit einer mit schweren Elementen stark pigmentierten Druckfarbe bedruckt. Der Pigmentanteil kann dabei 25 - 85 Gew%, vorzugsweise 50 - 85 Gew% betragen.
Als Pigmente kommen dabei TiO₂, BaSO₄, Phthalocyanine, Cu-Porphyrine, Cr-Verbindungen, CdSO₄ oder andere Schwermetallverbindungen in Frage.

Die Aufbringung dieser Schicht kann durch bekannte Druckverfahren (Tiefdruck, Flexodruck, Siebdruck, Offsetdruck, Digitaldruck und dergleichen) erfolgen.

Die Aufbringung der partiellen Schicht kann in Form von Zeichen und Mustern, flächigen oder linienförmigen, wellenförmigen oder zickzackförmigen und ähnlichen oder analogen Strukturen, wie beispielsweise Guillochen, längs und/oder quer zur Maschinenrichtung des Substrats erfolgen.

Anschließend wird zur Abdeckung der Bedruckung beispielsweise eine dünne metallische Schicht aufgebracht. Dabei kann diese Schicht vollflächig oder partiell zumindest in den die Bedruckung abdeckenden Bereichen aufgebracht sein.
Ferner kann die Abdeckschicht auf einer oder beiden Seiten des Trägersubstrats vorhanden sein.

Als metallische Schichten kommen beispielsweise metallische Schichten wie Al, Cu, CO, FE, Cr, Ti, Ni in Frage.
Die Dicke der metallischen Schicht ist so gewählt, dass die Röntgenstrahlung ungehindert durch diese Schicht durchdringen kann.
Vorzugsweise beträgt die Dicke der metallischen Schicht etwa 10 bis 50 nm, vorzugsweise 15 - 25 nm.

Die Aufbringung der metallischen Schicht kann auf jede bekannte konventionelle Weise erfolgen, beispielsweise durch (partielles) Spin-Coating, Aufstreichen, Aufdampfen, durch Drucken, (Tiefdruck, Flexodruck, Siebdruck, Offsetdruck, Digitaldruck und dergleichen) durch Aufsprühen, Sputtern oder Walzenauftragstechniken oder bei partieller Ausführung beispielsweise durch bekannte Demetallisierungsverfahren unter Verwendung eines Ätzmittels oder vorzugsweise einer löslichen Waschfarbe.

Anstelle der metallischen Beschichtung kann die gedruckte röntgenstrahlensensitive Schicht auch durch Kaschieren mit opaken Materialien, beispielsweise mit metallisierten oder mit bedruckten oder opaken Folien abgedeckt werden.

Bei Bestrahlung mit Röntgenstrahlung absorbieren die mit der stark pigmentierten Druckfarbe bedruckten Bereiche diese Strahlung, diese Bereiche erscheinen dann auf dem Röntgenbild hell (weiß).

Die Sicherheitselemente bzw. Folienmaterialien können ferner ein- oder beidseitig mit einer oder unterschiedlichen farbgebenden Schicht(en) versehen sein. Gegebenenfalls kann die Gestaltung der nicht vollflächigen farbgebenden Schicht ein zusätzliches Sicherheitsmerkmal bzw. Echtheitsmerkmal oder Identifikationsmerkmal darstellen.

Ferner können die Sicherheitselemente bzw. Folienmaterialien zusätzlich zu einer der beschriebenen Schichten eine optisch wirksame Struktur, beispielsweise ein Oberflächenrelief, ein Beugungsgitter oder ein Hologramm aufweisen, wobei diese Strukturen als zusätzliches Sicherheitsmerkmal, Echtheits- oder Identifikationsmerkmal dienen können.

Die optisch wirksamen Strukturen können auf jede bekannte Weise hergestellt werden. Vorzugsweise werden diese beugungswirksamen Strukturen jedoch durch Beschichten des Trägersubstrats, das gegebenenfalls bereits eine oder mehrere der beschriebenen Schichten aufweist, mit einem strahlungshärtbaren Lack, der bis zum Gelpunkt durch Anregung mit Strahlung einer definierten Wellenlänge vorgehärtet wird, und gleichzeitige Abformung der Oberflächenstruktur, worauf die weitere Aushärtung (Haupthärtung) des strahlungshärtbaren Lacks durch Anregung Strahlung einer zum Vorhärtungsschritt unterschiedlichen Wellenlänge durchgeführt, worauf ggf. eine Nachhärtung erfolgt.

Ferner können die erfindungsgemäßen Sicherheitselemente mit einer Schutzlackschicht ein- oder beidseitig versehen sein. Der Schutzlack kann pigmentiert oder nicht pigmentiert sein.

Ferner kann das erfindungsgemäße Sicherheitselement ein- oder beidseitig mit einem Heiß- oder Kaltsiegelkleber oder einer Selbstklebebeschichtung zur Aufbringung auf oder zur Einbettung in ein Substrat versehen sein.

Die Sicherheitselemente bzw. das Folienmaterial sind gegebenenfalls nach entsprechender Konfektionierung daher als Sicherheitsmerkmale in Datenträgern, insbesondere Wertdokumenten wie Ausweisen, Karten, Banknoten oder Etiketten, Siegeln und dergleichen geeignet, aber auch als Verpackungsmaterial beispielsweise in der pharmazeutischen, der Elektronik-und/oder Lebensmittelindustrie, beispielsweise in Form Blisterfolien, Faltschachteln, Abdeckungen, Folienverpackungen und dergleichen geeignet.

Für die Anwendung als Sicherheitsmerkmale werden die Substrate bzw. Folienmaterialien bevorzugt in Streifen oder Fäden oder Patches geschnitten, wobei die Breite der Streifen oder Fäden vorzugsweise 0,05 - 10 mm betragen kann und die Patches vorzugsweise mittlere Breiten bzw. Längen von 0,3 - 20 mm.

Für die Anwendung in oder auf Verpackungen wird das Folienmaterial bevorzugt in Streifen, Bänder, Fäden oder Patches geschnitten, wobei die Breite der Fäden, Streifen bzw. Bänder vorzugsweise 0,05 - 50 mm beträgt und die Patches vorzugsweise mittlere Breiten und Längen von 0,5 - 200 mm aufweisen.
Ein entsprechender Sicherheitsfaden oder -streifen kann auch als Randverstärkung von Verpackungen, Wertdokumenten und dergleichen im Bereich der Kanten aber auch als beispielsweise Längs- oder Quer - Verstärkung in der Verpackung oder im Wertdokument verwendet werden, wobei auch jeweils mehrere Fäden oder Streifen in definiertem Abstand zueinander vorgesehen sein können.

## Patentansprüche

1. Sicherheitselemente bestehend aus einem Trägersubstrat auf das ein oder mehrere funktionelle Sicherheitsmerkmale aufgebracht sind, **dadurch gekennzeichnet, dass** das Trägersubstrat eine vollflächige oder partielle Bedruckung aus einer röntgenstrahlenabsorbierenden Beschichtung, die von einer Abdeckschicht abgedeckt ist, aufweist.

2. Sicherheitselemente nach Anspruch 1, **dadurch gekennzeichnet, dass** die röntgenstrahlenabsorbierende Beschichtung aus einer Druckfarbe enthaltend Pigmente ausgewählt aus der Gruppe TiO₂, BaSO₄, Phthalocyanine, Cu-Porphyrine, Cr-Verbindungen, CdSO₄ oder andere Schwermetallverbindungen, besteht.

3. Sicherheitselemente nach Anspruch 2, **dadurch gekennzeichnet, dass** der Pigmentanteil der Druckfarbe 25 bis 85 Gew% beträgt.

4. Sicherheitselement nach einem der Ansprüche 1 bis 3, **dadurch gekennzeichnet, dass** die Abdeckschicht vollflächig oder partiell zumindest im Bereich der röntgenstrahlenabsorbierenden Beschichtung vorhanden ist.

5. Sicherheitselemente nach einem der Ansprüche 1 bis 4, **dadurch gekennzeichnet, dass** die Abdeckschicht eine metallische Schicht ist.

6. Sicherheitselemente nach Anspruch 5, **dadurch gekennzeichnet, dass** die metallische Schicht eine Schicht bestehend aus Al, Cu, CO, FE, Cr, Ti, Ni ist.

7. Sicherheitselemente nach einem der Ansprüche 1 bis 4, **dadurch gekennzeichnet, dass** die röntgenstrahlenabsorbierende Beschichtung durch Kaschieren mit einem opaken Material abgedeckt ist.

8. Sicherheitselemente nach einem der Ansprüche 1 bis 7, **dadurch gekennzeichnet, dass** die Abdeckschicht auf beiden Seiten des Trägersubstrats aufgebracht ist.

9. Sicherheitselemente nach einem der Ansprüche 1 bis 8, **dadurch gekennzeichnet, dass** das Sicherheitselement ein- oder beidseitig mit einer Schutzlackschicht versehen ist.

10. Sicherheitselemente nach einem der Ansprüche 1 bis 9, **dadurch gekennzeichnet, dass** das Sicherheitselement ein- oder beidseitig mit einem Heiß- oder Kaltsiegelkleber oder einer selbstklebenden Beschichtung versehen ist.

11. Folienmaterial aufweisend ein Sicherheitselement nach einem der Ansprüche 1 bis 10.

12. Verwendung der Sicherheitselemente nach einem der Ansprüche 1 bis 11 ggf. nach Konfektionierung als Sicherheitsmerkmale in Datenträgern, insbesondere Wertdokumenten wie Ausweisen, Karten, Banknoten oder Etiketten, Siegeln auf oder als Verpackungsmaterial beispielsweise in der pharmazeutischen, Elektronik- und/oder Lebensmittelindustrie, beispielsweise in Form Blisterfolien, Faltschachteln, Abdeckungen, Folienverpackungen.

13. Verwendung des Folienmaterials nach Anspruch 12 ggf. nach Konfektionierung als Sicherheitselemente in Datenträgern, insbesondere Wertdokumenten wie Ausweisen, Karten, Banknoten oder Etiketten, Siegeln auf oder als Verpackungsmaterial beispielsweise in der pharmazeutischen, Elektronik- und/oder Lebensmittelindustrie, beispielsweise in Form Blisterfolien, Faltschachteln, Abdeckungen, Folienverpackungen.

14. Wertdokumente, die ein Sicherheitsmerkmal nach einem der Ansprüche 1 bis 11 aufweisen.

15. Wertpapiere, die zumindest ein Sicherheitsmerkmal nach einem der Ansprüche 1 bis 11, vollflächig oder partiell in Form eines Fadens, eines Fensterfadens oder eines Patches eingebettet oder zumindest teilweise an einer oder beiden Oberflächen appliziert, aufweisen.

16. Verpackungen, die ein Sicherheitsmerkmal nach einem der Ansprüche 1 bis 11 aufweisen.
